# EUROPÄISCHE PATENTSCHRIFT

(11) **EP 2 607 786 B1**
(45) Veröffentlichungstag und Bekanntmachung des Hinweises auf die Patenterteilung: **02.03.2016**
(21) Anmeldenummer: 12198871.1
(22) Anmeldetag: 21.12.2012
(51) Int. Cl.: F23J 13/04

(54) **Anordnung mit einem Rohrbogen zur Abgasführung in Heizungsanlagen**
Assembly with a pipe bend for waste gas conduction in heating installations
Agencement avec un coude de tube pour transport de gaz d'échappement dans des installations de chauffage

(30) Priorität: 22.12.2011 DE 102011056854
(43) Veröffentlichungstag der Anmeldung: 26.06.2013
(73) Patentinhaber: Bächle, Dieter, 8597 Landschlacht (CH)
(72) Erfinder: Bächle, Dieter, 8597 Landschlacht (CH)
(74) Vertreter: Vötsch, Reiner

(56) Entgegenhaltungen:
- EP-A2- 1 010 941
- DE-U1-202005 005 852
- GB-A- 2 415 033
- NL-A- 8 701 257

## Beschreibung

### Beschreibung

Die Erfindung betrifft eine anordnung nach Anspruch 1.

Ein Rohrbogen nach dem Oberbegriff des Anspruchs 1 ist aus der Fig. 2 der NL 8 701 257 A bekannt. Der bekannte Rohrbogen weist zwei, jeweils mit einem Abgasrohr verbindbare Rohrbogenabschnitte auf, die in etwa rechtwinklig zueinander angeordnet sind, wobei die beiden, über einen stetig gekrümmten Bogenabschnitt verbundenen Rohrbogenabschnitte eine unterschiedliche Länge aufweisen. Im Einbauzustand des Rohrbogens in einer Heizungsanlage ist der eine größere Länge aufweisende Rohrbogenabschnitt auf der Seite des Heizkessels der Heizungsanlage angeordnet, während der eine geringere Länge aufweisende Rohrbogenabschnitt vertikal in Richtung eines Abgasauslasses in Richtung eines Dachs eines Gebäudes angeordnet ist.

Insbesondere bei der Modernisierung von Heizungsanlagen ist es erforderlich, einen Rohrbogen in seiner späteren Einbaulage in einen vorhandenen Querschnitt eines Kamins einzuführen. Dies erfolgt in der Regel von der Seite des Schornsteins her. Da der Querschnitt eines Kamins oftmals relativ gering ist, ist der aus der NL 8 701 257 A bekannte Rohrbogen hierfür relativ schlecht geeignet, da der eine größere Länge aufweisende Rohrbogenabschnitt in der Einbaulage horizontal angeordnet ist und daher der benötigte Querschnitt des Kamins relativ groß ist, um den Rohrbogen von dem Schornstein entlang des Kamins zu bewegen. Auch ein Schwenken des bekannten Rohrbogens um 90° führt nicht zum Erfolg, da dann das Kondensatablaufelement seine Funktion nicht erfüllen kann.

Ein weiterer Rohrbogen ist aus der EP 1 010 941 A2 bekannt. Auch bei diesem Rohrbogen ist es nachteilig, dass der mit einer Heizungsanlage verbindbare Rohrbogenabschnitt eine relativ große Erstreckung in einer Richtung senkrecht zu einem Abgaskamin aufweist, so dass der bekannte Rohrbogen nur dann in Abgaskamine von oben her einführbar bzw. einsetzbar ist, wenn der Abgaskamin einen relativ großen Querschnitt aufweist.

Ein ähnlicher Rohrbogen, der ebenfalls in einer Richtung quer zur Erstreckung eines Abgaskamins eine relativ große Länge aufweist, ist aus der GB 2 415 033 A bekannt.

Ein aus der DE 196 21 613 A1 bekannter Rohrbogen wird durch ein T-förmiges Abgasrohr mit zwei geraden, sich rechtwinklig schneidenden Rohrabschnitten gebildet, das zur Ausbildung des Rohrbogens an einem eines Rohrabschnitts mittels eines Deckels verschlossen wird (Fig. 4). Damit kann der Rohrbogen an der einen Seite mit einer Heizungsanlage, und an der anderen Seite mit einem insbesondere geradlinig ausgebildeten Abgaskamin verbunden werden. Nachteilig bei diesem Stand der Technik ist es, dass durch die T-förmige Anordnung der beiden Rohrabschnitte der Rohrbogen eine relativ große Breite (quer zur Erstreckung eines Abgaskamins) aufweist, so dass der Abgaskamin einen relativ großen Querschnitt aufweisen muss. Darüber hinaus ist er durch den zusätzlich erforderlichen Deckel relativ aufwändig ausgebildet und strömungstechnisch aufgrund der sich rechtwinklig schneidenden Rohrabschnitte ungünstig.

Darüber hinaus ist ein weiterer Rohrbogen aus dem DE 299 11 567 U1 bekannt. Dieser Rohrbogen weist ein insbesondere aus Keramik bestehendes Rohr auf, das von Leichtbeton o.ä. umgossen ist. Weiterhin ist der bekannte Rohrbogen über Steckverbindungen mit weiteren Rohren verbindbar, so dass insbesondere eine gasdichte Ankopplung der Rohre an den Rohrbogen nicht sichergestellt ist. Durch das Umschließen des Rohrbogens mit dem anderen Material weist er darüber hinaus ein relativ hohes Gewicht auf, was dessen Handling innerhalb des Abgaskamins erschwert.

Aus der DE 101 59 558 C1 ist darüber hinaus ein Rohrbogen bekannt, der in einem Bogenabschnitt eine Öffnung aufweist, die nach Abnahme eines Verschlusses von außen her zugänglich ist. Damit ist es beispielsweise möglich, zur Inspektion oder zur Kontrolle des Abgasrohrs Messinstrumente oder ähnliches in den Bereich des Rohrbogens sowie der mit dem Rohrbogen verbundenen Rohre einzuführen.

In Kenntnis des oben genannten Stands der Technik hat sich der Erfinder die Aufgabe gestellt, einen Rohrbogen zur Abgasführung in Heizungsanlagen nach dem Oberbegriff des Anspruchs 1 derart weiterzubilden, dass dieser bei strömungsgünstiger Ausbildung eine besonders kompakte Form bei geringem Gewicht aufweist und darüber hinaus eine besonders sichere Verbindung mit der Heizungsanlage ermöglichen soll. Diese Aufgabe wird erfindungsgemäß bei einer anordnung mit den Merkmalen des Anspruchs 1 gelöst.

Vorteilhafte Weiterbildungen der erfindungsgemäßen anordnung sind in den Unteransprüchen aufgeführt.

Um zu vermeiden, dass im Bereich zwischen dem Rohrbogen und der Heizungsanlage auftretendes Kondensat in den Verbindungsbereich zwischen dem Rohrbogen und dem Abgasrohr strömt und ggf. die Dichteinrichtung beschädigt, ist es bevorzugt vorgesehen, dass die beiden Rohrbogenabschnitte unter einem Winkel kleiner als 90°, vorzugsweise 87°, zueinander angeordnet sind.

Aus Gründen einer besonders kompakten Bauweise bei gleichzeitig guten strömungstechnischen Eigenschaften hat es sich als vorteilhaft erwiesen, wenn das Verhältnis zwischen dem Durchmesser der beiden Rohrbogenabschnitte und der Länge des zweiten Rohrbogenabschnitts zwischen 3:1 und 5:1, vorzugsweise 4:1, beträgt.

Strömungstechnisch besonders gute Eigenschaften werden erreicht, wenn der Bogenabschnitt als Kreisbogenabschnitt mit einem konstanten Krümmungsradius ausgebildet ist.

Weiterhin ist es bevorzugt vorgesehen, dass der Rohrbogen auf der dem zweiten Rohrbogenabschnitt zugewandten Seite eine Aufhängeeinrichtung, vorzugsweise in Form einer Aufhängeöse, aufweist. Die Aufhängeeinrichtung ist ganz besonders bevorzugt im Bereich des Bogenabschnitts angeordnet. Eine derartige Gestaltung des Rohrbogens mit einer Aufhängeeinrichtung ermöglicht es, den Rohrbogen vom Kaminaustrittsbereich auf dem Dach eines Wohngebäudes bis auf Höhe einer Heizungsanlage, z.B. mittels eines Seiles oder ähnlichem herabzulassen, wobei über die Aufhängeeinrichtung bzw. die Öse die gesamte Gewichtskraft des Rohrbogens bzw. der oberhalb des Rohrbogens zum Kaminaustritt angeordneten Rohrleitungsabschnitte aufgenommen werden kann.

Ganz besonders bevorzugt ist es dabei, wenn ein Kondensatablaufelement in Form einer an der Innenwand des Bogenabschnitts angeordneten, umlaufenden Sicke oder Nut ausgebildet ist. Die Gestaltung des Kondensatableitelements in Form einer Sicke oder Nut hat den besonderen Vorteil, dass eine derartige Sicke oder Nut den Strömungsquerschnitt durch den Rohrbogen nur relativ gering beeinflusst, so dass die Strömungsverluste bzw. etwaige Verwirbelungen im Bereich des Rohrbogens durch das Kondensatableitelement minimiert werden. Darüber hinaus kann durch eine entsprechende Formgebung bzw. Anordnung der Sicke oder Nut sichergestellt werden, dass über den gesamten Innenumfang des ersten Rohrbogenabschnitts ankommendes Kondensat sicher und unmittelbar insbesondere in einen Kondensatablaufstutzen geleitet wird.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: eine perspektivische Ansicht auf eine mit einem erfindungsgemäßen Rohrbogen ausgestattete Abgasrohrführung in perspektivischer Ansicht,
- Fig. 2: die Anordnung gemäß Fig. 1 in einer teilweise geschnittenen Seitenansicht,
- Fig. 3: ein Detail der Fig. 2 in vergrößerter Darstellung im Längsschnitt,
- Fig. 4 und Fig. 4a: erfindungsgemäße Rohrbogen im Längsschnitt und
- Fig. 5: eine Vorderansicht auf den Rohrbogen gemäß Fig. 4.

Gleiche Bauteile bzw. Bauteile mit gleicher Funktion sind in den Figuren mit den gleichen Bezugsziffern versehen.

In der Fig. 1 ist eine Anordnung 100 dargestellt, die Teil eines Abgasrohrleitungssystems ist, das insbesondere innerhalb einer aus Edelstahl ausgebildeten Schachtführung angeordnet ist. Hierbei dient die Anordnung 100 der Verbindung eines Abgasauslasses einer nicht dargestellten Heizungsanlage mit einem Austrittsbereich, über den die Abgase der Heizungsanlage zumindest mittelbar an die Umgebung abgegeben werden.

Die Anordnung 100 umfasst einen in der Fig. 1 erkennbaren, erfindungsgemäßen Rohrbogen 10, der zwei Rohrbogenabschnitte 11, 12 aufweist, die, wie insbesondere anhand der Fig. 2 erkennbar ist, jeweils Längsachsen 13, 14 aufweisen, die in etwa rechtwinklig, insbesondere um einen Winkel α von kleiner 90°, vorzugsweise 87° zueinander geneigt angeordnet sind. Es wird somit ein Gefälle in Richtung des Abgasauslasses der Heizungsanlage erzeugt. Der Rohrbogen 10 besteht aus Kunststoff, insbesondere als Polypropylen (PP), und ist insgesamt einstückig ausgebildet. Der Rohrbogen 10 ist am zweiten Rohrbogenabschnitt 12 mit einem geradlinig ausgebildeten Abgasrohr 1 verbunden, das, gegebenenfalls über zusätzliche, in den Figuren nicht dargestellte Rohrverlängerungen, mit dem angesprochenen Abgasauslass der Heizungsanlage verbunden ist. Der erste Rohrbogenabschnitt 11 kann mittels weiteren, in den Figuren nicht dargestellten Verlängerungsrohren, die sich innerhalb des Abgasschachtes befinden, verlängert werden, derart, dass über die weiteren Rohrverlängerungen das Abgas in den Bereich des Austrittsbereichs der Kaminanlage ausgeleitet wird.

Wie insbesondere anhand der Fig. 2 erkennbar ist, ist auf der dem ersten Rohrbogenabschnitt 11 abgewandten Seite im Bereich eines Bogenabschnitts 15, der die beiden Rohrbogenabschnitte 11, 12 miteinander verbindet, ein Kondensatablaufstutzen 17 angeordnet, der zylindrisch ausgebildet ist, und dessen Längsachse mit der ersten Längsachse 13 fluchtet.

Es kann auch vorgesehen sein, dass anstelle des Kondensatablaufstutzens 17 entsprechend der Fig. 4a eine an der Außenwand des Bogenabschnitts 15 ausgebildete Bohrungsmarkierung 16 ausgebildet ist, die ein (nachträgliches) Durchbohren des Bogenabschnitts 15 zur Ausbildung eines Kondensatablaufs ermöglicht.

Der Kondensatablaufstutzen 17 ist mit einem in der Fig. 1 erkennbaren Verlängerungsstück, insbesondere in Form eines Siphons, verbindbar, insbesondere durch Verschrauben mit dem Kondensatablaufstutzen 17.

Der Bogenabschnitt 15 weist einen stetigen Krümmungsverlauf auf, vorzugsweise mit einem konstanten Krümmungsradius r.

Die beiden Rohrbogenabschnitte 11, 12 weisen beispielsweise eine Nennweite von 80mm auf. Der erste Rohrbogenabschnitt 11 weist an seiner dem Kondensatablaufstutzen 17 abgewandten Stirnseite eine Rohrmuffenverbindung auf, so dass die angesprochenen Verlängerungsrohre durch Aufstecken und Verrasten mit dem ersten Rohrbogenabschnitt 11 verbunden werden können. Demgegenüber weist der zweite Rohrbogenabschnitt 12, der gegenüber dem ersten Rohrbogenabschnitt 11 eine weitaus geringere axiale Erstreckung, beispielsweise eine Gesamtaxialerstreckung von circa 20mm aufweist, an seinem Außenumfang ein Außengewinde 18 auf, auf das ein Innengewinde 2 des Abgasrohrs 1 aufschraubbar ist. Erfindungswesentlich zur Ausbildung des kompakten Rohrbogens 10 ist es, dass sich das Außengewinde 18 unmittelbar an den Auslauf des Bogenabschnitts 15 anschließt. Damit ist gemeint, dass ein ggf. vorhandener Abstand zwischen dem Auslauf des Bogenabschnitts 15 und dem Beginn des Außengewindes 18 im Wesentlichen nur aus fertigungstechnischen Gründen oder aufgrund der Formgebung des mit dem zweiten Rohrbogenabschnitts 12 verbundenen Abgasrohrs 1 vorgesehen ist. Die stirnseitige Ebene des Rohrbogenabschnitts 12 (mit dem Außengewinde 18) verläuft senkrecht zur Längsachse 14 und ist daher im Einbauzustand des Rohrbogens 10 ebenfalls um einen geringen Winkel (3°) zur Horizontalen geneigt. Das Innengewinde 2 des Abgasrohrs 1 und das Außengewinde 18 des zweiten Rohrbogenabschnitts 12 bilden somit eine Formschlussverbindung in Form einer Gewindeverbindung aus. Auf der dem Bogenabschnitt 15 abgewandten Seite weist der zweite Rohrbogenabschnitt 12, wie insbesondere anhand der Fig. 3 erkennbar ist, eine radial umlaufende Ringnut 19 auf, in der ein Dichtring 20 angeordnet ist, der eine Dichteinrichtung ausbildet. Der Dichtring 20 in Form eines O-Rings dichtet den zweiten Rohrbogenabschnitt 12 zum Abgasrohr 1 hin ab, so dass kein Abgas aus dem Verbindungsbereich zwischen dem Rohrbogen 10 und dem Abgasrohr 1 entweichen kann.

Im Bereich des Bogenabschnitts 15 befindet sich auf der dem zweiten Rohrbogenabschnitt 12 zugewandten Seite knapp oberhalb des Außengewindes 18 eine Aufhängeeinrichtung in Form einer Aufhängeöse 22.

Der Kondensatablaufstutzen 17 weist an seiner Außenseite einen radial umlaufenden Flansch 25 auf, der mittels mehrerer, im Ausführungsbeispiel mittels vier, in gleichmäßigen Winkelabständen zueinander angeordneter Verstärkungsrippen 26 mit der Außenwand des Kondensatablaufstutzen 17 verbunden ist. Die Unterseite 27 des Flansches 25 dient als Auflage des Rohrbogens 10 auf der Oberseite einer in der Fig. 2 lediglich angedeuteten Stützeinrichtung 30, z.B. in Form einer Auflageplatte oder ähnlichem, die im Bereich des Kondensatablaufstutzens 17 eine entsprechende Ausnehmung bzw. eine entsprechenden Durchbruch aufweist, derart, dass der Flansch 25 des Kondensatablaufstutzens 17 auf der Stützeinrichtung 30 aufliegt. Wesentlich ist noch, dass die Anordnung der Unterseite 27 des Flansches 25 derart ist, dass die Unterseite 27, wie anhand der Fig. 2 erkennbar ist, sich auf einem Niveau unterhalb des Außengewindes 18 des zweiten Rohrbogenabschnitts 12 befindet. Dadurch ist gewährleistet, dass insbesondere auch das Abgasrohr 1 sich noch oberhalb der Stützeinrichtung 30 befindet und somit ohne Kollisionsgefahr mit dem Rohrbogen 10 verbunden werden kann.

Beabstandet zum Flansch 25 weist der Kondensatablaufstutzen 17 an seiner Außenseite auf der dem ersten Rohrbogenabschnitt 11 gegenüberliegenden Seite und unterhalb der Stützeinrichtung 30 eine radial umlaufende Nut 31 auf, die Teil einer Sicherungseinrichtung ist. Die Nut 31 wirkt mit einem in den Figuren nicht dargestellten Element der Sicherungseinrichtung, beispielsweise in Form eines Drahtfederbügels o.ä., zusammen, derart, dass der Rohrbogen 10 in dem Zustand, in dem dieser mit der Stützeinrichtung 30 verbunden ist, axial in der Stützeinrichtung 30 gesichert ist.

Auf der dem ersten Rohrbogenabschnitt 11 gegenüberliegenden Seite des Flansches 25 weist der Kondensatablaufstutzen 17 noch ein Außengewinde 32 auf, das der Befestigung des angesprochenen Siphons dient. Der Kondensatablaufstutzen 17 weist einen wesentlich geringeren Durchmesser auf als die beiden Rohrbogenabschnitte 11, 12, beispielsweise einen Durchmesser von 24mm. Der Kondensatablaufstutzen 17 dient der Ausleitung von Kondensat, das in dem Bereich der Rohrleitungen oberhalb des ersten Rohrbogenabschnitts 11 an der Innenwand der Rohrleitungen kondensiert, und das in Richtung des Rohrbogens 10 aufgrund der Schwerkraft herabläuft. Um eine gezielte Ausleitung bzw. Führung des Kondensats im Bereich des Rohrbogens 10 in Richtung zum Kondensatablaufstutzen 17 zu ermöglichen, ist an der Innenwand des Bogenabschnitts 15, wie insbesondere anhand der Fig. 4, 4a und Fig.5 erkennbar ist, ein Kondensatableitelement 33 in Form einer Sicke 35 angeordnet. Alternativ ist auch eine nutförmige Ausbildung des Kondensatableitelements 33 denkbar (nicht dargestellt). Die Sicke 35 verläuft dabei bevorzugt über den gesamten Innenumfang des Bogenabschnitts 15 und weist zwei in einem Winkel α von mehr als 180° zueinander angeordnete Abschnitte 36, 37 auf. Die jeweils für sich geradlinig ausgebildeten Abschnitte 36, 37 bilden über den Innenumfang des Bogenabschnitts 15 gesehen eine Barriere für strömendes Kondensat aus, entlang derer das Kondensat zum Kondensatablaufstutzen 17 bzw. zur Bohrungsmarkierung 16 geführt wird, um dort aus dem Bogenabschnitt 15 ausgeleitet werden zu können. Hierzu sind der Kondensatablaufstutzen 17 bzw. die Bohrungsmarkierung 16 im Bereich des Abschnitts 37 derart angeordnet, dass das Kondensat von dem Abschnitt 37 in den Kondensatablaufstutzen 17 gelangt bzw. über die Bohrungsmarkierung 16 (bei ausgebildetem Loch) ausgeleitet wird. Vorzugsweise fluchtet der Abschnitt 37 mit dem Kondensatablaufstutzen 17. Bei Verwendung der Bohrungsmarkierung 16 ist es vorgesehen, dass die Bohrungsmarkierung 16 vorzugsweise unmittelbar neben dem Abschnitt 37 auf der dem ersten Rohrbogenabschnitt 11 zugewandten Seite angeordnet ist. Aus dem ersten Rohrbogenabschnitt 11 kommendes Kondensat gelangt somit in den Bereich der beiden Abschnitte 36, 37 und wird entlang der Sicke 35 bis zum Kondensatablaufstutzen 17 geleitet. Die Sicke 35 weist beispielsweise eine Breite von 2mm auf, und erstreckt sich von der Innenwand des Bogenabschnitts 15 auf einer Höhe von circa 2,5mm.

### Bezugszeichenliste

- 1: Abgasrohr
- 2: Innengewinde
- 10: Rohrbogen
- 11: Rohrbogenabschnitt
- 12: Rohrbogenabschnitt
- 13: Längsachse
- 14: Längsachse
- 15: Bogenabschnitt
- 16: Bohrungsmarkierung
- 17: Kondensatablaufstutzen
- 18: Außengewinde
- 19: Ringnut
- 20: Dichtring
- 22: Aufhängeöse
- 25: Flansch
- 26: Verstärkungsrippe
- 27: Unterseite
- 30: Stützeinrichtung
- 31: Nut
- 32: Außengewinde
- 33: Kondensatableitelement
- 35: Sicke
- 36: Abschnitt
- 37: Abschnitt

- 100: Anordnung

- α, β: Winkel

## Patentansprüche

1. Anordnung (100),
mit einem Abgasrohr (1), das mit einer Heizungsanlage verbunden ist, und
mit einem Rohrbogen (10) zur Abgasführung in Heizungsanlagen,
mit einem ersten, konzentrisch zu einer ersten Längsachse (13) angeordneten Rohrbogenabschnitt (11), und einem zweiten, konzentrisch zu einer zweiten Längsachse (14) angeordneten Rohrbogenabschnitt (12), wobei die beiden Längsachsen (13, 14) in etwa rechtwinklig zueinander angeordnet sind,
wobei die beiden Rohrbogenabschnitte (11, 12) über einen stetig gekrümmten Bogenabschnitt (15) miteinander verbunden sind,
wobei der zweite Rohrbogenabschnitt (12) eine geringere Länge aufweist als der erste Rohrbogenabschnitt (11),
**dadurch gekennzeichnet,**
- **dass** der zweite Rohrbogenabschnitt (12) eine Formschlussverbindung (18) aufweist,
- **dass** der zweite Rohrbogenabschnitt (12) zusätzlich eine Dichteinrichtung (20) zur Anordnung eines Dichtelements aufweist,
- **dass** die Dichteinrichtung dazu ausgebildet ist, den zweiten Rohrbogenabschnitt (12) zu dem Abgasrohr (1) gasdicht abzudichten,
- **dass** sich die Formschlussverbindung unmittelbar an den Bogenabschnitt (15) anschliesst,
- **dass** der Rohrbogen (10) einstückig aus Kunststoff ausgebildet ist, und
- **dass** der die geringere Länge aufweisende zweite Rohrbogenabschnitt (12) auf der der Heizungsanlage zugewandten Seite des Bogenabschnitts (15) mit dem Abgasrohr (1) verbunden ist.

2. Anordnung nach Anspruch 1,
**dadurch gekennzeichnet,**
**dass** die Formschlussverbindung in Form einer Gewindeverbindung ausgebildet ist, die ein an dem zweiten Rohrbogenabschnitt (12) ausgebildetes Außengewinde (18) aufweist.

3. Anordnung nach Anspruch 1 oder 2,
**dadurch gekennzeichnet,**
**dass** das Dichtelement in Form eines O-Rings (20) ausgebildet ist.

4. Anordnung nach einem der Ansprüche 1 bis 3,
**dadurch gekennzeichnet,**
**dass** die Dichteinrichtung auf der dem Bogenabschnitt (15) abgewandten Seite des zweiten Rohrbogenabschnitts (12) angeordnet ist.

5. Anordnung nach einem der Ansprüche 1 bis 4,
**dadurch gekennzeichnet,**
**dass** die beiden Rohrbogenabschnitte (11, 12) unter einem Winkel (α) kleiner als 90° zueinander angeordnet sind.

6. Anordnung nach Anspruch 5,
**dadurch gekennzeichnet,**
**dass** der Winkel (α) 87° beträgt.

7. Anordnung nach einem der Ansprüche 1 bis 6,
**dadurch gekennzeichnet,**
**dass** das Verhältnis zwischen dem Durchmesser der beiden Rohrbogenabschnitte (11, 12) und der Länge des zweiten Rohrbogenabschnitts (12) zwischen 3:1 und 5:1 beträgt.

8. Anordnung nach einem der Ansprüche 1 bis 7,
**dadurch gekennzeichnet,**
**dass** der Bogenabschnitt (15) als Kreisbogenabschnitt mit einem konstanten Krümmungsradius (r) ausgebildet ist.

9. Anordnung nach einem der Ansprüche 1 bis 8,
**dadurch gekennzeichnet,**
**dass** der Rohrbogen (10) auf der dem zweiten Rohrbogenabschnitt (12) zugewandten Seite eine Aufhängeeinrichtung (22), vorzugsweise in Form einer Aufhängeöse (22), aufweist, und dass die Aufhängeeinrichtung (22) im Bereich des Bogenabschnitts (15) angeordnet sind.

10. Anordnung nach Anspruch 1 bis 9,
**dadurch gekennzeichnet,**
**dass** im Bereich des Bogenabschnitts (15) ein Kondensatablaufstutzen (17) oder eine Bohrungsmarkierung (16) zur Ausbildung eines Kondensatablaufs vorgesehen ist, wobei der zylindrisch ausgebildete Kondensatablaufstutzen (17) dazu dien, aus dem ersten Rohrbogenabschnitt (11) rückströmendes Kondensat auszuleiten, und wobei die Längsachse des Kondensatablaufstutzens (17) mit der ersten Längsachse (13) des ersten Rohrbogenabschnitts (11) fluchtet.

11. Anordnung nach Anspruch 10,
**dadurch gekennzeichnet, dass** im strömungsquershnitt des bogenabschnitts (15) wenigstens ein kondensatableitelement (33) vorgesehen ist, wobei
der Kondensatablaufstutzen (17) mit dem Kondensatableitelement (33) zusammenwirkt, das in Form einer an der Innenwand des Bogenabschnitts (15) angeordneten, umlaufenden Erhebung oder einer umlaufenden Vertiefung ausgebildet ist.

12. Anordnung nach Anspruch 11,
**dadurch gekennzeichnet,**
**dass** die Erhebung in Form einer Sicke (35) bzw. die Vertiefung in Form einer Nut ausgebildet ist.

13. Anordnung nach Anspruch 11 oder 12,
**dadurch gekennzeichnet,**
**dass** das Kondensatableitelement (33) zwei in einem Winkel (β) zueinander angeordnete Abschnitte (36, 37) aufweist.

## Claims

1. An arrangement (100), with an exhaust pipe (1) that is connected to a heating system, and with a pipe bend (10) for exhaust gas conduction in heating systems, with a first pipe bend section (11) arranged concentrically to a first longitudinal axis (13) and a second pipe bend section (12) arranged concentrically to a second longitudinal axis (14), wherein the two longitudinal axes (13, 14) are arranged approximately perpendicular to one another, wherein the two pipe bend sections (11, 12) are connected to one another via a continuously curved bend section (15), wherein the second pipe bend section (12) has a smaller length than the first pipe bend section (11),
**characterized in**
- **that** the second pipe bend section (12) has a positive-locking connection (18),
- **that** the second pipe bend section (12) additionally has a sealing device (20) for arranging a sealing element,
- **that** the sealing device is configured for sealing the second pipe bend section (12) with respect to the exhaust pipe (1) in a gastight manner,
- **that** the positive-locking connection directly adjoins the bend section (15),
- **that** the pipe bend (10) is formed in one piece from plastic, and
- **that** the second pipe bend section (12) having the smaller length is connected to the exhaust pipe (1) on that side of the bend section (15) that faces the heating system.

2. The arrangement according to claim 1,
**characterized in**
**that** the positive-locking connection is formed in the form of a threaded connection which has an external thread (18) that is formed on the second pipe bend section (12).

3. The arrangement according to claim 1 or 2,
**characterized in**
**that** the sealing element is formed in the form of an O-ring (20).

4. The arrangement according to any one of claims 1 to 3,
**characterized in**
**that** the sealing device is arranged on that side of the second pipe bend section (12) that faces away from the pipe section (15).

5. The arrangement according to any one of claims 1 to 4,
**characterized in**
**that** the two pipe bend sections (11, 12) are arranged to one another at an angle (α) smaller than 90°.

6. The arrangement according to claim 5,
**characterized in**
**that** the angle (α) is 87°.

7. The arrangement according to any one of claims 1 to 6,
**characterized in**
**that** the ratio between the diameter of the two pipe bend sections (11, 12) and the length of the second pipe bend section (12) ranges between 3:1 and 5:1.

8. The arrangement according to any one of the claims 1 to 7,
**characterized in**
**that** the bend section (15) is formed as a circular arc section having a constant curvature radius (r).

9. The arrangement according to any one of claims 1 to 8,
**characterized in**
**that** on the side facing the second pipe bend section (12), the pipe bend (10) has a suspension device (22), preferably in the form of a suspension eye (22), and that the suspension device (22) is arranged in the region of the bend section (15).

10. The arrangement according to claim 1 to 9,
**characterized in**
**that** in the region of the bend section (15) there is provided a condensate drain nozzle (17) or a hole marking for creating a condensate drain, wherein the cylindrically formed condensate drain nozzle (17) serves for discharging condensate flowing back from the first pipe bend section (11), and wherein the longitudinal axis of the condensate drain nozzle (17) is aligned with the first longitudinal axis (13) of the first pipe bend section (11).

11. The arrangement according to claim 10,
**characterized in**
**that** at least one condensate discharge element (33) is provided in the flow cross-section of the bend section (15), wherein the condensate drain nozzle (17) interacts with the condensate discharge element (33) which is formed in the form of a circumferential projection or circumferential recess arranged on the inner wall of the bend section (15).

12. The arrangement according to claim 11,
**characterized in**
**that** the projection is formed in the form of a bead (35) and/or the recess is formed as a groove.

13. The arrangement according to claim 11 or 12,
**characterized in**
**that** the condensate discharge element (33) has two sections (36, 37) arranged to one another at an angle (β).

## Revendications

1. Agencement (100) comprenant un tuyau d'échappement (1) qui est connecté à une installation de chauffage, et un coude tubulaire (10) pour le guidage de gaz d'échappement dans des installations de chauffage, une première portion de coude tubulaire (11) disposée de manière concentrique par rapport à un premier axe longitudinal (13), et une deuxième portion de coude tubulaire (12) disposée de manière concentrique par rapport à un deuxième axe longitudinal (14), les deux axes longitudinaux (13, 14) étant disposés approximativement à angle droit l'un par rapport à l'autre, les deux portions de coude tubulaire (11, 12) étant connectées l'une à l'autre par le biais d'une portion de coude (15) de courbure constante,
la deuxième portion de coude tubulaire (12) présentant une plus petite longueur que la première portion de coude tubulaire (11),
**caractérisé en ce que**
- la deuxième portion de coude tubulaire (12) présente une connexion par engagement par correspondance géométrique (18),
- la deuxième portion de coude tubulaire-(12) présente en outre un dispositif d'étanchéité (20) pour l'agencement d'un élément d'étanchéité,
- le dispositif d'étanchéité est réalisé de manière à étanchéifier de manière étanche au gaz la deuxième portion de coude tubulaire (12) par rapport au tuyau d'échappement (1),
- la connexion par engagement par correspondance géométrique se raccorde directement à la portion de coude (15),
- le coude tubulaire (10) est réalisé d'une seule pièce en plastique, et
- la deuxième portion de coude tubulaire (12) présentant la plus petite longueur est connectée au tuyau d'échappement (1) du côté de la portion de coude (15) tourné vers l'installation de chauffage.

2. Agencement selon la revendication 1,
**caractérisé en ce**
**que** la connexion par engagement par correspondance géométrique est réalisée sous la forme d'une connexion filetée qui présente un filetage extérieur (18) réalisé au niveau de la deuxième portion de coude tubulaire (12).

3. Agencement selon la revendication 1 ou 2,
**caractérisé en ce**
**que** l'élément d'étanchéité est réalisé sous la forme d'un joint torique (20).

4. Agencement selon l'une quelconque des revendications 1 à 3,
**caractérisé en ce**
**que** le dispositif d'étanchéité est disposé sur le côté de la deuxième portion de coude tubulaire (12) opposé à la portion de coude (15).

5. Agencement selon l'une quelconque des revendications 1 à 4,
**caractérisé en ce**
**que** les deux portions de coude tubulaire (11, 12) sont disposées suivant un angle (α) inférieur à 90° l'une par rapport à l'autre.

6. Agencement selon la revendication 5, **caractérisé en ce que** l'angle (α) vaut 87°.

7. Agencement selon l'une quelconque des revendications 1 à 6,
**caractérisé en ce**
**que** le rapport entre le diamètre des deux portions de coude tubulaire (11, 12) et la longueur de la deuxième portion de coude tubulaire (12) est compris entre 3:1 et 5:1.

8. Agencement selon l'une quelconque des revendications 1 à 7,
**caractérisé en ce**
**que** la portion de coude (15) est réalisée sous forme de portion de coude circulaire avec un rayon de courbure constant (r).

9. Agencement selon l'une quelconque des revendications 1 à 8,
**caractérisé en ce**
**que** le coude tubulaire (10) sur le côté tourné vers la deuxième portion de coude tubulaire (12) présente un dispositif d'accrochage (22), de préférence sous la forme d'un oeillet d'accrochage (22), et en ce que le dispositif d'accrochage (22) est disposé dans la région de la portion de coude (15).

10. Agencement selon les revendications 1 à 9,
**caractérisé en ce**
**que** dans la région de la portion de coude (15) est prévu un raccord d'écoulement de condensat (17) ou un marquage d'alésage (16) pour réaliser un écoulement de condensat, le raccord d'écoulement de condensat (17) réalisé sous forme cylindrique servant à évacuer le condensat refluant hors de la première portion de coude tubulaire (11), et l'axe longitudinal du raccord d'écoulement de condensat (17) étant en affleurement avec le premier axe longitudinal (13) de la première portion de coude tubulaire (11).

11. Agencement selon la revendication 10,
**caractérisé en ce**
**qu'**au moins un élément de dérivation de condensat (33) est prévu dans la section transversale d'écoulement de la portion de coude (15), le raccord d'écoulement de condensat (17) coopérant avec l'élément de dérivation de condensat (33) qui est réalisé sous la forme d'un rehaussement périphérique disposé au niveau de la paroi interne de la portion de coude (15) ou d'un renfoncement périphérique.

12. Agencement selon la revendication 11,
**caractérisé en ce**
**que** le rehaussement est réalisé sous la forme d'une moulure (35) ou le renfoncement est réalisé sous la forme d'une rainure.

13. Agencement selon la revendication 11 ou 12,
**caractérisé en ce**
**que** l'élément de dérivation de condensat (33) présente deux portions (36, 37) disposées suivant un angle (β) l'une par rapport à l'autre.
